# EUROPÄISCHE PATENTSCHRIFT

(11) **EP 0 316 853 B1**
(45) Veröffentlichungstag und Bekanntmachung des Hinweises auf die Patenterteilung: **09.03.1994**
(21) Anmeldenummer: 88118986.4
(22) Anmeldetag: 14.11.1988
(51) Int. Cl.: G08B 25/00, G08B 29/00

(54) **Kabelloses Gefahrenmeldesystem**
Cableless danger signal system
Système sans fil pour signaler des dangers

(30) Priorität: 17.11.1987 DE 3739042
(43) Veröffentlichungstag der Anmeldung: 24.05.1989
(73) Patentinhaber: SIEMENS AKTIENGESELLSCHAFT, 80333 München (DE)
(72) Erfinder: Schumacher, Friedrich, Dr.-Ing., D-8000 München 71 (DE); Freter, Walter, Dipl.-Ing. (FH), D-8000 München 45 (DE)

(56) Entgegenhaltungen:
- EP-A- 0 125 387
- EP-A- 0 197 815
- FR-A- 2 588 682
- PROC. CARNAHAM CONFERENCE ON CRIME COUNTERMEASURES, Lexington, 6.-8. April 1977, Seiten 45-50; R. PERRAU et al.: "Technology developments for low-cost residential alarm systems"

## Beschreibung

Die Erfindung bezieht sich auf ein kabelloses Gefahrenmeldesystem.

Kabellose Gefahrenmeldesysteme sind an sich bekannt. Beispielsweise ist in der EP 0 197 815 - A1 ein derartiges System beschrieben, welches auf Funkbasis arbeitet.

Eine Einrichtung zur Gefahrenmeldung mit einzelnen Meldern und einer Signalzentrale in einem Raum ist bereits aus der europäischen Offenlegungsschrift 0 125 387 bekannt. Dort erfolgt die Signalübertragung zwischen den einzelnen Meldern und der Signalzentrale wechselseitig mit Hilfe einer Infrarot-Strahlungs-Übertragung. Bei Überwachung mehrerer Räume können die Signalzentralen in den einzelnen Räumen an eine gemeinsame Signalzentrale angeschlossen sein. Bei dieser bekannten Einrichtung werden die einzelnen Melder periodisch von der Signalzentrale mit einem Abfragesignal aufgefordert, zu senden. Zur Auswertung der empfangenen Signale kann in der Signalzentrale ein Mikroprozessor vorgesehen sein. Die einzelnen Melder antworten nach unterschiedlichen, für die einzelnen Gefahrenmelder charakteristischen Zeitverzögerungen, aus denen der betreffende Melder, d.h. seine Adresse, ermittelt werden kann. Eine derartige Einrichtung zur Gefahrenmeldung wurde auch deshalb vorgeschlagen, um den nicht unerheblichen Installationsaufwand zu verringern bzw. zu vermeiden, insbesondere dann, wenn nachträglich eine Gefahrenmeldeanlage zu errichten ist. Die einzelnen Melder sind daher batteriegespeist und sollen deshalb einen geringen Energieverbrauch aufweisen. Bei der bekannten Einrichtung sind die einzelnen Melder in nachteiliger Weise auch mit einem Infrarotempfänger ausgerüstet und daher ständig angeschaltet und empfangsbereit und verursachen auf diese Weise dennoch einen nicht unbeträchtlichen Energieverbrauch.

Bei der bekannten Einrichtung wurde zur Senkung des Energieverbrauchs bereits vorgeschlagen, aufgrund eines Abfragesignals nicht jedes Mal ein Antwortsignal, das den Meldezustand beinhaltet, zu senden. Dabei soll das Überspringen von Antwortsignalen in Abhängigkeit vom Meldezustand erfolgen. Beispielsweise soll im Gefahrenzustand nach jedem Abfragesignal ein Antwortsignal ausgesendet werden, hingegen im Normalzustand erst nach mehreren Abfragesignalen. Diese Maßnahme führt sicherlich zu einer Energieersparnis, wie oben schon angeführt, es ist aber allein schon wegen der zusätzlichen Empfangseinrichtungen im Melder ein höherer Energieverbrauch unumgänglich. Außerdem ist von Nachteil, daß im Gefahrenzustand ein Melder erst eine Gefahrenmeldung absetzen kann, und dies auch noch entsprechend seiner individuellen Zeitverzögerung, wenn er von der Signalzentrale zur Abgabe eines Antwortsignals aufgefordert worden ist.

Aufgabe der vorliegenden Erfindung ist es daher, die oben aufgeführten Nachteile zu vermeiden und für ein kabelloses Gefahrenmeldesystem, wie es eingangs beschrieben ist, eine störungs- und sabotagesichere Signalübertragung bei möglichst geringem Energieverbrauch der einzelnen Gefahrenmelder und Sendeeinrichtungen zu ermöglichen. Dabei sollen jedoch die einzelnen Melder und Sender ständig auf ihre Funktionsfähigkeit hin überwacht werden.

Diese Aufgabe wird erfindungsgemäß mit einem kabellosen Gefahrenmeldesystem gemäß Anspruch 1 gelöst.

Bei diesem kabellosen Gefahrenmeldesystem weisen die Infrarot-Übertragungseinrichtungen für einen oder mehrere Melder lediglich einen Infrarotsender auf, der mit einem verhältnismäßig geringem Energieaufwand Daten zur Raumzentrale sendet. Die mit einer einfachen Optik versehenen Sendedioden der einzelnen Infrarotsender benötigen wegen der Ausrichtung auf die Raumzentrale hin eine geringe Sendeenergie.

In der Raumzentrale werden die empfangenen Daten der einzelnen Infrarotsender mit Hilfe eines Mikroprozessorsystems verarbeitet und aufbereitet und über eine Netzübertragungseinrichtung über das vorhandene Leitungsnetz zu einer gemeinsamen Gebäudezentrale übertragen, die die entsprechenden Meldungen auswertet und eine Alarmmeldung im Falle eines Gefahrenzustandes abgibt. Dabei weist die Erfindung eine Raumzentrale mit mehreren Infrarotempfängern auf, denen jeweils eine Empfangsoptik mit einer sehr extremen Strahlbündelung, d.h. sehr kleinem Einfallswinkel, zugeordnet ist. Diese Strahlbündelung kann beispielsweise kleiner als zwei Grad sein. Jede dieser Infrarot-Empfangseinrichtungen mit der Optik ist auf einen entsprechenden Infrarotsender ausgerichtet. Das hat erstens den Vorteil, daß sämtliche Infrarotsender identisch ausgebildet sein können und daher keine individuelle Codierung er fordern. Das hat darüberhinaus den Vorteil, daß aufgrund der exakten Ausrichtung eine sehr geringe Sendeenergie ausreicht, um noch ein hinreichend starkes, mit großem Störabstand behaftetes Sendesignal zu empfangen. Darüber hinaus hat diese Anordnung den entscheidenden Vorteil, daß bei der äußerst engen Strahlbündelung und exakten Ausrichtung es äußerst schwierig ist, mit Fremdlicht oder gezielt bei einer Sabotagehandlung die Infrarotempfänger der Raumzentrale zu täuschen oder zu stören.

Als besonders vorteilhaft hat es sich erwiesen, wenn die Infrarotsender regelmäßig Impulstelegramme mit unterschiedlichen Pulsabständen abstrahlen, wobei mindestens vier verschiedene Meldezustände übertragen werden können. In der Raumzentrale wird durch eine Echtzeitmessung aus den unterschiedlichen Pulsabständen der jeweilige Zustand ermittelt. Dazu kann in dem Mikroprozessorsystem der Raumzentrale ein Auswerteprogramm vorgesehen sein, welches aus den ermittelten Pulsabständen den entsprechenden Zustand feststellt. Werden beispielsweise keine Impulse empfangen, so ist die Übertragung gestört. Werden Impulse in einem bestimmten vorgegebenen Abstand empfangen, so ist die Übertragung in Ordnung und es kann hiermit fortlaufend ein Ruhezustand signalisiert sein. Werden die Impulse mit einem anderen Pulsabstand übertragen, so ist die Übertragung ebenfalls in Ordnung und der Zustand wird auf eine Gefahrenmeldung hin interpretiert. Treten viele Impulse auf, so wird auf eine Fremdsenderstörung erkannt.

In einer zweckmäßigen Ausgestaltung können Doppelimpulse erzeugt werden, wobei für die verschiedenen Zustands-Informationen sowohl die Abstände der Pulse zwischen einem Doppelpuls als auch die unterschiedlichen Abstände der Impulspaare herangezogen werden können. Hierdurch läßt sich die Übertragungssicherheit und die Anzahl der Meldezustände zusätzlich steigern.

Zur Sicherung gegen Sabotage kann es sehr zweckmäßig sein, zusätzliche Impulse, sogenannte Pseudoimpulse, außerhalb von den gegebenen Pulsabständen für die Zustandsmeldungen zu übertragen, wobei das zeitrichtige Eintreffen der Zusatzimpulse in der Raumzentrale erkannt und entsprechend gewertet wird. Es ist dadurch einem intelligenten Saboteur nicht möglich, die Impulsübertragung von den Sendern "abzuhören" bzw. auszulösen und dann gezielt Manipulationen vorzunehmen.

Eine zweckmäßige Ausgestaltung der Erfindung zur Herabsetzung des Stromverbrauchs der einzelnen Sender besteht darin, daß im Alarmzustand sofort eine Reihe von Alarmpulsen mit einem geringerem Pulsabstand gegenüber den Ruheimpulsen abgegeben wird und dann automatisch auf eine stromsparende Daueralarmimpulsgabe umgeschaltet wird, wobei der Impulsabstand für die Daueralarmgabe im Bereich des Pulsabstandes für die Ruheimpulse, beispielsweise ein geringfügig größerer Pulsabstand, liegt. Dies ist insbesondere bei Einbruchmeldern vorteilhaft, weil bestimmte Bereiche, z.B. tagsüber, in der Zentrale unscharf geschaltet werden. Alarmmeldungen, die durch die Kontakte von solchen Überwachungseinrichtungen ausgelöst werden, führen zu einer Zustandsmeldung und Übertragung für Alarm, werden jedoch in der Zentrale für die Dauer des Unscharfschaltens nicht als amtsüblicher Alarm weitergeleitet. In einem solchen Fall wird beispielsweise von einem geöffneten Fenster seitens des dadurch ausgelösten Fensterkontaktes ein Alarmzustand fortlaufend von dem betreffenden Infrarotsender über die zugehörige Raumzentrale zur Gebäudezentrale übermittelt, dort jedoch wegen der Unscharfschaltung nicht als Alarm gemeldet. Da von der Raumzentrale zu dem Infrarotsender keine Informationsübertragung aus Energieersparnisgründen stattfindet, wird mit der erfindungsgemäßen automatischen Umschaltung auf Daueralarm erreicht, daß quasi eine Überwachung des betreffenden Gefahrenmelders ähnlich wie die Ruhezustandsübermittlung stattfindet, wenn keine Alarmgabe erfolgt, aber die Funktionsfähigkeit des Gefahrenmelders, des Infrarotsenders der Übertragungsstrecke und der Raumzentrale fortlaufend überprüft wird.

Zur Ausrichtung der Infrarotverbindung, d.h. zum Justieren der Sende- bzw. Empfangsoptiken, kann in jedem Infrarotsender das Pulsgeber-IC eigens derart angesteuert werden, daß eine hohe Impulsfolge mit beispielsweise 20 bis 50 ms Pulsabstand abgestrahlt wird. In der Raumzentrale kann dieser Zustand über einen Digital-Analog-Wandler als analoge Gleichspannung ausgegeben und damit die Tonfrequenz eines Lautsprechers moduliert werden, so daß anhand der Tonhöhe eine schnelle und exakte Ausrichtung der jeweiligen Optiken möglich ist.

In vorteilhafter Weise kann die Raumzentrale batteriegepuffert sein, so daß auch bei einem Netzausfall die Überwachung auf Gefahrenzustände jederzeit gesichert ist. Die Gebäudezentrale ist ohnehin für den Bedarfsfall mit einer netzunabhängigen Stromversorgung ausgerüstet.

Anhand der Zeichnung wird die Erfindung im folgenden erläutert. Dabei zeigen
Fig. 1 ein Blockschaltbild des erfindungsgemäßen kabellosen Gefahrenmeldesystems,
Fig. 2 eine Prinzipschaltung eines Infrarotsenders und
Fig. 3 Zeitdiagramme von Infrarot-Sendeimpulsen.

In Fig.1 ist schematisch ein kabelloses Gefahrenmeldesystem mit gerichteter Infrarot-Übertragung gezeigt. Über das im allgemeinen vorhandene Lichtnetz NL sind mehrere Raumzentralen, hier lediglich gezeigt RZ1 und RZ2, mit einer Gebäudezentrale GZ bidirektional verbunden. Die Gebäudezentrale kann eine übliche Gefahrenmeldezentrale sein, die, wie hier nur angedeutet, Störungen ST und Alarm AL anzeigt, die jedoch für den Datenaustausch eine geeignete Netzübertragung aufweist. Eine Netzübertragung NUB ist blockschaltbildmäßig in der Raumzentrale RZ1 gezeigt. Sie wird von dem Mikroprozessorsystem MPS gesteuert. An das Mikroprozessorsystem MPS sind Infrarotempfänger IRE1 bis IRE8 angeschlossen. Die Infrarotempfänger stehen jeweils einer mit einem Infrarotsender IRS1 bis IRS8, der im selben Raum, beispielsweise im Bereich eines Fensters, angeordnet ist, über eine Infrarot-Übertragungsstrecke in Verbindung. Dazu sind die Empfangsoptiken der Raumzentrale auf die Sendeoptiken der Infrarotsender ausgerichtet. Hier in der Fig. 1 sind andeutungsweise lediglich noch zwei weitere Infrarotsender IRS2 und IRS3 gezeigt. An den Infrarotsender IRS2 sind beispielsweise zwei Gefahrenmelder GM und ein Türkontakt TK angeschlossen.

An den dritten Infrarotsender IRS3 ist als Gefahrenmelder GM ein Bewegungsmelder BM angeschlossen. Der Infrarotsender IRS1 weist beispielsweise zwei Gefahrenmelder, einen Fensterkontakt FK und einen Glasbruchmelder GBM auf. Ein batteriegespeistes (BAT) Pulsgeber-IC (PIC), das anhand der Fig.3 im Prinzip noch näher erläutert wird, speist einen LED-Sender, der beispielsweise zwei Sendedioden SD, die hier nicht gezeigt sind, aufweisen kann.

Das kabellose Gefahrenmeldesystem gestattet, die verschiedenen Einbruchsignalquellen innerhalb eines Raumes drahtlos mit der Raumzentrale zu verbinden. Nun können beispielsweise nicht nur acht, sondern auch sechzehn Infrarotsender mit einer Raumzentrale in Verbindung stehen. Alle Infrarotsender übertragen die Zustands-Informationen, die an ihren Gefahrenmeldern, beispielsweise Alarmkontakten, anstehen, zur Raumzentrale, die diese Signale der einzelnen Infrarotsender empfängt. Jeder Infrarotsender weist einen batteriebetriebenen, frei laufenden, quarzgesteuerten Sender auf, der periodische Muster von Impulsen aussendet. Dabei kann der einzelne Puls durch einen sehr kurzen, beispielsweise 1,5 µs langen gebildet sein, jedoch einen hohen Pulsstrom, beispielsweise bis zu 2 Ampere, aufweisen. Liegt keine Alarmmeldung vor, so kann der Infrarotsender beispielsweise in Abständen von 250 ms regelmäßig einen oben geschilderten Impuls absenden. In der Raumzentrale wird diese Impulsfolge empfangen und als Ruhezustand des Melders interpretiert, so daß entsprechend einer Ruhestromüberwachung eine Drahtverbindung vorliegt. Die in der Raumzentrale RZ über die einzelnen Infrarotempfänger IRE1 bis IRE8 empfangenen Impulse werden mittels eines Mikroprozessorsystems MPS verarbeitet. Dazu ist neben einer schnellen und genauen Echtzeit-Messung der Pulsabstände eine rechnerische Auswertung vorgesehen. Die Echtzeitmessung der Pulsabstände erfolgt beispielsweise durch einen 24-Bit-Synchronzähler, der von einem 2 MHz-Quarz-Oszillator hochgezählt wird. Beim Eintreffen eines Infrarotpulses wird der Zählerstand in einen Pufferspeicher gegeben und der Zähler anschließend wieder auf Null gesetzt. Die Echtzeitmessung liefert einen fortlaufenden Strom von bestimmten Meßwerten, die den zeitlichen Abstand aufeinanderfolgender Infrarotpulse darstellen. Der angeschlossene Rechner, d.h. das Mikroprozessorsystem MPS, liest die Daten aus dem Pufferspeicher aus und findet mit Hilfe eines Auswerteprogramms aus den ermittelten Pulsabständen die jeweiligen Zustandsinformationen der Infrarotsender bzw. der daran angeschlossenen Gefahrenmelder. Dabei sind je Übertragungskanal mindestens vier Zustandsinformationen vorgesehen: Keine Impulse bedeutet, daß die Übertragung gestört ist (STu). Impulse mit einem definierten Abstand für Ruhe (RUP), beispielsweise 10 sec., bedeutet, daß die Übertragung in Ordnung ist und die angeschlossenen Gefahrenmelder sich in Ruhe befinden. Treffen Impulse in einem wesentlich kürzerem Pulsabstand ein (ALP) ein, beispielsweise in einem Abstand von 250 ms., so bedeutet das, daß die Übertragung in Ordnung ist, jedoch ein Gefahrenmelder angesprochen hat und daher eine Alarmmeldung vorliegt. Treffen unkontrolliert Impulse oder Impulse in völlig anderen Pulsabständen ein, so wird auf Störung beispielsweise durch einen Fremdsender (STf) erkannt. Das Aussenden von Doppelimpulsen ist oben schon genannt worden. Eine zusätzliche Information läßt sich auch noch dadurch gewinnen, daß die Pulshöhe der kurzen Infrarotpulse nach Speicherung in einer Sample-and-Hold-Schaltung mit einem schnellen Analog-Digital-Wandler gemessen und dann weiter verarbeitet wird.

In Fig. 2 ist beispielhaft ein Prinzipschaltbild eines Infrarotsenders IRS für eine gerichtete Infrarot-Übertragung dargestellt. Das Pulsgeber IC PIC ist dabei von einer Synchronisier- und Umschaltelogik SUL, einem Umschalter UMS, mehreren Teilern (EIT, TL, VOT) und einem Pseudozufallsgenerator ZGE gebildet. Die Synchronisier- und Umschaltelogik SUL weist beispielsweise vier Gefahrenmeldeeingänge GMEG auf: Einen Glasbruch-Meldereingang GBM mit einem zugehörigen Reset-Eingang RGBM und drei Kontakteingängen, beispielsweise Fensterkontakte FK.

Ferner weist die Synchronisier- und Umschaltelogik SUL einen Setzeingang SEE zum Einrichten der Optik und zum Setzen der Pseudozusatzfolge auf. Zum Einrichten der Optik wird über diesen Setzeingang SEE eine sehr hohe Pulsfolge ARP erzeugt. ZGE. Die Pulserzeugung erfolgt beispielsweise mit einem einfachen Uhrenquarz UQ und einem nachgeschalteten Vorteiler VOT, der beispielsweise die Schwingungen von 32 kHz im Verhältnis 32 : 1 herunterteilt, so daß ein 1 ms-Takt entsteht, der einerseits auf einen einstellbaren Teiler EIT und andererseits auf den Zufallsgenerator ZGE gelangt. Der Zufallsgenerator ZGE ist über einen Reset-Eingang R vom Synchronisier- und Umschaltelogik-Bauteil SUL ansteuerbar. Um die Sendedioden SD mit den verschiedenen Impulsen und den entsprechenden Impulsabständen zu versorgen, werden die erzeugten Taktimpulse einerseits über den einstellbaren Teiler EIT, der ebenfalls von der Synchronisier- und Umschaltelogik SUL angesteuert wird, und über einen weiteren Teiler TL und einer von der Synchronisier- und Umschaltlogik gesteuerten Umschalteeinrichtung UNS über einen Pulstreiber PTR beaufschlagt. Schematisch ist dies hier insofern dargestellt, als die Ruheimpulse RUP, die in einem Impulsabstand von beispielsweise 10 sec. abgestrahlt werden, aus den nochmals über den Teiler TL heruntergeteilten Pulse gewonnen werden und über den Umschalter UMS am Ruhekontakt RU zur Sendediode SD gelangen. Im Falle einer Alarmgabe AL werden die am Ausgang des einstellbaren Teilers EIT anstehenden Impulse, die beispielsweise einen Abstand von 250 ms haben, über den Schaltkontakt AL des Umschalters UMS an die Sendediode SD gegeben. Die Pseudoimpulse PS, die einen Pulsabstand von ca. 70 sec. haben können, gelangen vom Zufallsgenerator ZGE über den Umschaltkontakt SS zur Sendediode SD. Das Prinzipschaltbild veranschaulicht die Wirkungsweise des erfindungsgemäßen Gefahrenmeldesystems, wobei im Infrarotsender IRS die notwendigen Schaltelemente im Impulsgeber-IC PIC realisiert sind.

In der Fig. 3 sind Zeitdiagramme der Infrarot-Sendeimpulse gezeigt. Dabei sind im ersten Diagramm drei verschiedene Impulstelegramme dargestellt und im darunter gezeigten Pulstelegramm die Impulsfolge im Falle einer Alarmgabe. Zur Ausrichtung der Infrarot-Übertragungsstrecke wird eine hohe Impulsfolge ARP mit beispielsweise einem Impulsabstand von 20 ms erzeugt, der für die Ausrichtung über den Setzeingang (SEE an SUL) in der Infrarot-Sendeeinrichtung angesteuert wird. Für die Aussendung des Ruhezustands RU werden hier beispielsweise Ruheimpulse RUP mit einem Impulsabstand von 10 sec. regelmäßig von den Infrarotsendern zu der Raumzentrale übertragen.

Zur Sicherung gegen Sabotage (SS) werden ebenfalls über den Setzeingang (SEE) in der Synchronisier- und Umschaltelogik (SUL) gemäß der Fig. 2 Pseudoimpulse PS initiiert, die beispielsweise einen Pulsabstand von ca. 70 Sekunden haben können. Im Alarmfall AL wird sofort eine Alarmpulsabgabe ALP erzeugt, die einen Pulsabstand von beispielsweise 250 ms. hat. Diese Impulsabgabe erfolgt beispielsweise sechzehn Mal, dann wird - wie oben schon erläutert - zur Stromersparnis eine Alarmmeldung automatisch dahingehend umgeschaltet, daß die Alarmimpulsgabe als Daueralarm DALP mit einem wesentlich größeren Pulsabstand erfolgt, der beispielsweise in der Nähe von den üblichen Ruheimpulsabständen liegen kann. Hier sind beispielsweise 9 Sekunden Pulsabstand vorgesehen. Es kann aber auch ein größerer Pulsabstand gewählt werden, beispielsweise 12 Sekunden, der dann über den Abstand für Ruheimpulse liegt. Mit der hier gezeigten Infrarot-Sendeeinrichtung wird ein durchschnittlicher Stromverbrauch von weniger als 3 µA erreicht, so daß mit den dort vorgesehenen Langzeitbatterien eine Kapazität für fünf Jahre garantiert werden kann. Daher ist für derartige Gefahrenmeldeanlagen eine solche Batteriekapazitätsauslegung mit Sicherheit ausreichend, so daß eine zusätzliche Überwachung auf die Kapazität der Batterie nicht notwendig ist. Ein zu frühes Nachlassen der Batteriekapazität würde in jedem Fall als Störung gemeldet werden, wenn die vorgegebenen Impulsfolgen nicht mehr zeitrichtig in der Raumzentrale eintreffen und von der dortigen Auswertung entsprechend interpretiert werden können.

## Patentansprüche

1. Kabelloses Gefahrenmeldesystem, bestehend aus mindestens einer Raumzentrale (RZ), die in einem Raum angeordnet ist, und einer Gebäudezentrale (GZ), die mit der Raumzentrale über vorhandene Netzleitungen (NL) verbunden ist, und mehreren Infrarot-Übertragungseinrichtungen, an die jeweils zumindest ein Gefahrenmelder (GM) angeschlossen ist, und die mit einer Infrarot-Übertragungseinrichtung in der Raumzentrale (RZ) in Verbindung stehen, wobei jede Infrarot-Übertragungseinrichtung für Melder einen batteriegespeisten Infrarotsender (IRS) mit einem quarzgesteuerten Pulsgeber-IC (PIC) aufweist, an das mehrere Gefahren-Melder bzw. -Sensoren (GM) angeschlossen sind,
jeder IR-Sender mehrere Sendedioden (SD) mit einer jeweiligen Sendeoptik aufweist, die zur Raumzentrale (RZ) ausgerichtet ist,
die Raumzentrale (RZ) mehrere Infrarotempfänger (IRE) aufweist, denen jeweils eine Empfangsoptik mit einem extrem kleinen Einfallswinkel zugeordnet ist,
jeweils ein Infrarotempfänger (IRE) auf einen Infrarotsender (IRS) ausgerichtet ist,
und die Raumzentrale (RZ) ein Mikroprozessorsystem (MPS) aufweist, das die Empfangsdaten verarbeitet und für die Netzübertragung zur Gebäudezentrale (GB) über eine zugeordnete Netzübertragungseinrichtung (NUB) aufbereitet.

2. Kabelloses Gefahrenmeldesystem nach Anspruch 1, **dadurch gekennzeichnet**, daß die Infrarotsender (IRS) regelmäßig pulsabstandsmodulierte Impulstelegramme (RUP, PS, ALP, DALP) abstrahlen, wobei zumindest vier verschiedene Zustands-Informationen (RU, AL, STu, STt) übertragen werden, und daß in der Raumzentrale (RZ) durch Echtzeitmessung die entsprechenden Zustände ermittelt werden.

3. Kabelloses Gefahrenmeldesystem nach Anspruch 2, **dadurch gekennzeichnet**, daß Doppelimpulse erzeugt werden, wobei die verschiedenen Zustands-Informationen von verschiedenen Abständen der Pulse des Doppelpulses und von unterschiedlichen Abständen der Impulspaare abhängen.

4. Kabelloses Gefahrenmeldesystem nach Anspruch 2 oder 3, **dadurch gekennzeichnet**, daß zufallsgeneriert (ZGE) zusätzliche Impulse (PS) außerhalb der Pulsabstände für die Zustands-Meldungen zur Sicherung gegen Sabotage (SS) übertragen werden, wobei das zeitrichtige Eintreffen des Zusatzimpulses (PS) in der Raumzentrale (RZ) erkannt wird.

5. Kabelloses Gefahrenmeldesystem nach Anspruch 2 oder 3, **dadurch gekennzeichnet**, daß der Alarmzustand (AL) nach Abgabe einer Reihe von Alarm-Pulsen (ALP) mit geringem Pulsabstand gegenüber Ruhe-Impulsen automatisch auf stromsparenden Daueralarm (DALP) umgeschaltet wird, wobei der Impulsabstand für Daueralarm (DALP) im Bereich des Pulsabstandes für Ruhe-Impulse liegt.

6. Kabelloses Gefahrenmeldesystem nach einem der vorhergehenden Ansprüche, **dadurch gekennzeichnet**, daß zum Ausrichten der Infrarot-Verbindung im Infrarotsender (IRS) eine Impulsfolge (ARP) mit einem sehr geringem Pulsabstand erzeugbar ist (SEE).

7. Kabelloses Gefahrenmeldesystem nach einem der vorhergehenden Ansprüche, **dadurch gekennzeichnet**, daß die Gebäudezentrale (GZ) mit den Raumzentralen (RZ) bidirektonal verbunden ist und das gesamte Meldesystem synchronisiert.

8. Kabelloses Gefahrenmeldesystem nach einem der vorhergehenden Ansprüche, **dadurch gekennzeichnet**, daß die Raumzentrale (RZ) batteriegepuffert ist.

## Claims

1. Cableless hazard alarm system comprising at least one room control station (RZ), which is disposed in a room, and a building control station (GZ), which is connected to the room control station via available network lines (NL), and a plurality of infrared transmission devices, to each of which at least one hazard alarm (GM) is connected, and which are connected to an infrared transmission device in the room control station (RZ), in which each infrared transmission device for alarms exhibits a battery-powered infrared emitter (IRS) with a quartz-controlled pulse generator IC (PIC), to which a plurality of hazard alarms or hazard sensors (GM) are connected, each IR emitter exhibits a plurality of emission diodes (SD) with a respective emission optical system, which is oriented towards the room control station (RZ), the room control station (RZ) exhibits a plurality of infrared receivers (IRE), with which in each instance a reception optical system having an extremely small angle of incidence is associated, in each instance an infrared receiver (IRE) is oriented onto an infrared emitter (IRS), and the room control station (RZ) exhibits a microprocessor system (MPS), which processes the received data and edits said received data for the network transmission to the building control station (GB) via an associated network transmission device (NUB).

2. Cableless hazard alarm system according to claim 1, characterised in that the infrared emitters (IRS) emit regularly pulse-interval-modulated pulse messages (RUP, PS, ALP, DALP), at least four different items of condition information (RU, AL, STu, STt) being transmitted, and in that the corresponding conditions are determined by real time measurement in the room control station (RZ).

3. Cableless hazard alarm system according to claim 2, characterised in that double pulses are generated, the different items of condition information being dependent upon different spacings of the pulses of the double pulse and upon different spacings of the pulse pairs.

4. Cableless hazard alarm system according to claim 2 or 3, characterised in that randomly generated (ZGE) additional pulses (PS) are transmitted outside the pulse spacings for the condition alarms for security against sabotage (SS) the temporarily correct arrival of the additional pulse (PS) being detected in the room control station (RZ).

5. Cableless hazard alarm system according to claim 2 or 3, characterised in that after the emission of a series of alarm pulses (ALP) with a small pulse spacing in relation to quietness pulses, the alarm condition (AL) is automatically switched over to power-saving permanent alarm (DALP), the pulse spacing for permanent alarm (DALP) being in the region of the pulse spacing for quietness pulses.

6. Cableless hazard alarm system according to one of the preceding claims, characterised in that for the orientation of the infrared connection a pulse sequence (ARP) with a very small pulse spacing can be generated (SEE) in the infrared emitter (IRS).

7. Cableless hazard alarm system according to one of the preceding claims, characterised in that the building control station (GZ) is bidirectionally connected to the room control stations (RZ) and synchronises the entire alarm system.

8. Cableless hazard alarm system according to one of the preceding claims, characterised in that the room control station (RZ) is battery-buffered.

## Revendications

1. Système de signalisation de danger sans fil, constitué par un central (RZ) disposé dans une pièce et un central (GZ) du bâtiment, qui est raccordé au central situé dans la pièce par l'intermédiaire de lignes existantes (NL) du réseau, et par plusieurs dispositifs de transmission à infrarouge, auxquels est raccordé respectivement au moins un transmetteur de danger (G1), et qui sont raccordés à un dispositif de transmission à infrarouge situé dans le central (RZ) placé dans la pièce, et dans lequel chaque dispositif de transmission à infrarouge pour un transmetteur comportant un émetteur à infrarouge (IRS) alimenté par pile comporte un circuit intégré formant générateur d'impulsions piloté par quartz (PIC), auquel sont raccordés plusieurs transmetteurs ou capteurs de danger (GM),
chaque émetteur à infrarouge possède plusieurs diodes émissives (SD) comportant un système optique respectif d'émission, qui est aligné sur le central (RZ) situé dans la pièce,
le central (RZ) situé dans la pièce possède plusieurs récepteurs à infrarouge (IRE), auxquels est associé respectivement un système optique de réception possédant un angle d'incidence extrêmement faible,
respectivement un récepteur à infrarouge (IRE) est orienté sur un émetteur à infrarouge (IRS), et
le central (RZ) situé dans l'espace comporte un système à microprocesseur (MPS), qui traite les données de réception et les prépare pour la transmission par le réseau en direction du central (GB) du bâtiment, par l'intermédiaire d'un dispositif associé de transmission (NUB) du réseau.

2. Système de signalisation de danger sans fil suivant la revendication 1, caractérisé par le fait que les émetteurs à infrarouge (IRS) émettent régulièrement des télégrammes d'impulsions (RUP, PS, ALP, DALP), modulés par une modulation en intervalle des impulsions, au moins quatre informations d'état différentes (RU, AL, ST, STt) étant transmises, et que les états correspondants sont déterminés dans le central (RZ) situé dans la pièce, par une mesure en temps réel.

3. Système de signalisation de danger sans fil suivant la revendication 2, caractérisé par le fait que des impulsions doubles sont produites, les différentes informations d'état dépendant d'intervalles différents entre les impulsions de l'impulsion double et des intervalles différents entre les couples d'impulsions.

4. Système de signalisation de danger sans fil suivant la revendication 2 ou 3, caractérisé par le fait que des impulsions supplémentaires (PS) produites de façon aléatoire (ZGE) sont transmises, en dehors des intervalles entre impulsions pour les signalisations d'état pour réaliser une protection vis-à-vis d'un sabotage (SS), l'arrivée correcte dans le temps de l'impulsion supplémentaire (PS) étant identifiée dans le central (RZ) situé dans la pièce.

5. Système de signalisation de danger sans fil suivant la revendication 2 ou 3, caractérisé par le fait que l'état d'alarme (AL) est commuté automatiquement sur une alarme continue (DALP) réalisant une économie de courant, après délivrance d'une série d'impulsions d'alarme (ALP) avec un faible intervalle entre impulsions par rapport à des impulsions de repos, l'intervalle entre impulsions pour l'alarme permanente (DALP) se situant au voisinage de l'intervalle entre les impulsions de repos.

6. Système de signalisation de danger sans fil suivant l'une des revendications précédentes, caractérisé par le fait qu'une suite (ARP) d'impulsions séparées par un très faible intervalle peut être produite (SEA) pour l'alignement de la liaison à infrarouge dans l'émetteur à infrarouge (IRS).

7. Système de signalisation de danger sans fil suivant l'une des revendications précédentes, caractérisé par le fait que le central (GZ) du bâtiment est raccordé selon un mode bidirectionnel au central (RZ) de la pièce et synchronise l'ensemble du système de signalisation.

8. Système de signalisation de danger sans fil suivant l'une des revendications précédentes, caractérisé par le fait que le central (RZ) de la pièce est alimenté transitoirement par une pile.
